# EUROPÄISCHE PATENTSCHRIFT

(11) **EP 3 630 629 B1**
(45) Veröffentlichungstag und Bekanntmachung des Hinweises auf die Patenterteilung: **25.12.2024**
(21) Anmeldenummer: 18700123.5
(22) Anmeldetag: 09.01.2018
(51) Int. Cl.: B65C 9/14

(54) **PALETTE FÜR EINE ETIKETTIERMASCHINE MIT AUSTAUSCHBAREM ELASTISCHEN OBERFLÄCHENELEMENT**
CARRIER FOR A LABELING MACHINE HAVING AN EXCHANGEABLE ELASTIC SURFACE ELEMENT
PALETTE DESTINÉE À UNE MACHINE D'ÉTIQUETAGE COMPRENANT UN ÉLÉMENT DE SURFACE ÉLASTIQUE INTERCHANGEABLE

(30) Priorität: 31.05.2017 DE 102017209164
(43) Veröffentlichungstag der Anmeldung: 08.04.2020
(73) Patentinhaber: KRONES AG, 93073 Neutraubling (DE)
(72) Erfinder: BIELMEIER, Heinrich, 93073 Neutraubling (DE)
(74) Vertreter: Grünecker Patent- und Rechtsanwälte PartG mbB
(86) Internationale Anmeldenummer: PCT/EP2018/050417
(87) Internationale Veröffentlichungsnummer: WO 2018/219502

(56) Entgegenhaltungen:
- EP-A1- 2 746 177
- EP-A1- 3 037 357
- WO-A1-93/08083
- DE-A1- 1 807 524

## Beschreibung

Die Erfindung betrifft eine Palette für eine Etikettiermaschine sowie ein elastisches Oberflächenelement für eine solche Palette und ein Verfahren zum Aufbringen und Auswechseln eines Oberflächenelements.

Etikettiermaschinen werden in der Industrie verwendet, um kontinuierlich und mit hoher Leistung Etiketten auf fortlaufend zugeführte Artikel, Behälter bzw. Gebinde von Behältern aufzubringen. Etikettiermaschinen umfassen dabei mehrere, insbesondere auf einem Palettenkarussell umlaufend angeordnete Paletten. In bekannter Weise nehmen die Paletten bei ihrem Umlauf ein Etikett aus einer Etikettenabgabestation auf. Die Etiketten können dann auf die jeweiligen Behälter übertragen werden. Es ist bereits bekannt, auf eine Anlagefläche der Palette einen elastischen Werkstoff aufzubringen. Das elastische Material wird in der Regel verklebt oder die beiden Bauteile werden miteinander vulkanisiert. Die elastische Verschleißschicht dient dazu, die Etiketten sanfter auf die Behälteroberflächen aufzubringen.

Eine Etikettiermaschine mit Paletten, die ein austauschbares Oberflächenelement aufweisen, welches an einer Hülse angebracht ist, welche über die Palette geschoben wird, ist aus der WO93/08083 bekannt.

Die EP2746177 offenbart eine Palette für eine Etikettiermaschine bei der ein austauschbarer Teil der Oberfläche formschlüssig in eine Aussparung der restlichen Oberfläche eingedrückt wird.

In der Regel verschleißt bei längerem Gebrauch die weiche und elastische Schicht. Da der Werkstoff jedoch untrennbar mit dem festen Trägermaterial, d. h. der Palette, verbunden ist, muss das komplette Verbundteil ersetzt werden, was zu hohen Wartungskosten führt.

Hiervon ausgehend liegt der vorliegenden Erfindung die Aufgabe zugrunde, eine Palette und ein entsprechenden Verfahren bereitzustellen, die ermöglichen, den Wartungsaufwand und die Wartungskosten wesentlich zu reduzieren.

Erfindungsgemäß wird diese Aufgabe durch die Merkmale der Ansprüche 1, 9 und 11 gelöst. Gemäß der vorliegenden Erfindung weist eine Palette für eine Etikettiermaschine gemäß Anspruch 1 unter anderem einen festen Trägerkörper auf sowie ein elastisches Oberflächenelement, das auf eine Anlagefläche des Trägerkörpers aufbringbar ist. Gemäß der vorliegenden Erfindung ist nun die Palette, d.h. insbesondere eine Anlagefläche des Trägerkörpers, derart ausgebildet, dass das elastische Oberflächenelement austauschbar ist, zum Beispiel von Hand, insbesondere werkzeuglos. Unter Anlagefläche des festen Trägerkörpers versteht man die Fläche, die zu dem zu palettieren Behälter gewandt ist, und über die eine Kraft zum Übertragen des Etiketts ausgeübt wird. Das bedeutet, dass das elastische Oberflächenelement auf die Anlagefläche der Palette aufgebracht werden kann und von Hand, bei Verschleiß, auf einfache Art und Weise wieder abgenommen werden kann. Dies ermöglicht, dass bei Verschleiß das elastische Oberflächenelement einfach ausgetauscht werden kann, ohne dass die gesamte Palette ersetzt werden muss. Somit dient das elastische Oberflächenelement nicht nur dazu, eine weichere Kontaktfläche zu realisieren, sondern hat darüber hinaus die Funktion eines auswechselbaren Verschleißelements. Die Palette wird darüber hinaus durch das elastische Oberflächenelement wirksam geschützt.

Zum befestigen, insbesondere werkzeuglosen Befestigen können diverse, allerdings nicht erfindungsgemäße Mechanismen verwendet werden, wie beispielsweise eine Clipeinrichtung zum Aufclippen des elastischen Oberflächenelements an der Palette, ein Klettverschlussmechanismus, ein Druckknopfmechanismus, etc.

Gemäß der Erfindung ist wesentlich, dass der Trägerkörper eine erste Verbindungseinrichtung mit einer ersten Oberflächenkontur aufweist und entsprechend das elastische Oberflächenelement eine zweite Verbindungseinrichtung mit einer zweiten Oberflächenkontur aufweist, wobei die jeweiligen Oberflächenkonturen so ausgebildet sind, dass sie, wenn sie aufeinandergedrückt werden, ineinander eingreifen, wodurch das elastische Oberflächenelement am Trägerkörper befestigt ist. Vorteilhafterweise können dann die erste und zweite Verbindungseinrichtung durch Aufwenden einer Kraft auseinander gezogen werden, ohne dass ein besonderes Werkzeug notwendig ist.

Gemäß der Erfindung weist die erste Verbindungseinrichtung eine Vielzahl von Vorsprüngen auf und die zweite Verbindungseinrichtung eine Vielzahl von entsprechenden Öffnungen, wobei im verbundenen Zustand die Vorsprünge in den Öffnungen liegen. Vorzugsweise sind die Vorsprünge an der Anlagefläche angeordnet, und sind insbesondere gleichmäßig über die Anlagefläche verteilt.

Eine entsprechende Ausführungsform kann besonders einfach gefertigt werden, da der feste Träger auf einfache Art und Weise so gefertigt werden kann, dass er die entsprechende Verbindungsgeometrie aufweist - zum Beispiel durch generative Fertigung oder Spritzguss - und die Gegenkontur dem elastischen Oberflächenelement auf einfache Art und Weise z. B. durch kleine Bohrungen gebildet werden kann.

Vorteilhafterweise weisen die Vorsprünge zumindest in einem Bereich einen Durchmesser auf, der größer als der Durchmesser der jeweiligen Öffnung im elastischen Oberflächenelement ist. Dadurch, dass das Oberflächenelement elastisch ist können dann die Vorsprünge in die Öffnungen eingeführt werden, wobei es sich das Material des Oberflächenelements um die Kontur des Vorsprungs anlegt und so am Trägerkörper gehalten wird.

Die Vorsprünge weisen vorzugsweise eine Geometrie mit Widerhakeneffekt auf. Somit können bei Aufeinanderdrücken die Konturen ineinander verhaken und bleiben aneinander haften. Dies ist, wie bereits erwähnt, insbesondere deswegen möglich, da das Oberflächenelement elastisch ist und die eingeführten Vorsprünge gut halten kann. Bei Aufbringen einer Kraft, die von der Anlagefläche der Palette weg weist, können Palette und Oberflächenelement auch auf einfache Art und Weise wieder auseinander gezogen werden.

Eine Widerhakenstruktur kann beispielsweise derart realisiert werden, indem die Vorsprünge einen ersten Bereich aufweisen, der einen größeren Durchmesser aufweist als ein in Richtung Oberfläche des Trägerkörpers betrachtet darunter liegender zweite Bereich. Wird der Vorsprung in die Öffnung eingeschoben, weicht zunächst das elastische Material zur Seite und umschließt dann wieder den Vorsprung, wobei der erste Bereich mit dem größeren Durchmesser in der Art eines Widerhakens wirken kann.

Gemäß einer bevorzugten Ausführungsform weist der erste Bereich eine konischen Außenkontur auf, wobei der Durchmesser nach außen, d. h. von der Anlagefläche des Trägerkörpers weg, abnimmt. Eine entsprechende Ausführung ermöglicht ein einfaches Einführen des Vorsprungs in die Öffnung.

Gemäß einem weiteren Ausführungsbeispiel erstreckt sich die Öffnung kanalartig durch das gesamte elastische Oberflächenelement hindurch. Gemäß einem bevorzugten Ausführungsbeispiel der Palette erstrecken sich auch Kanäle durch die Vorsprünge hindurch. Es ist dann besonders vorteilhaft, dass in verbundenem Zustand die Kanäle der Vorsprünge in die Öffnungen des Oberflächenelements münden, wobei die Palette eine Leitungseinrichtung umfasst, die mit den Kanälen derart verbunden ist, dass Gas, insbesondere Luft, über die Öffnungen durch die Kanäle angesaugt oder abgeblasen werden kann. Somit kann die Palette die Etiketten in wirksamer Art und Weise ansaugen und auch abgeben. Somit kann ein aktiver Greifer mit elastischer Verschleißschicht erzeugt werden.

Der Trägerkörper ist aus einem festen Material gebildet, beispielsweise einem Kunststoff, insbesondere faserverstärktem Kunststoff, Polyamid, Acrylbutadienstyrol oder einem Metall, zum Beispiel Aluminium, Edelstahl, Titan, Magnesium ... Da die Palette selbst bei Verschleiß nicht ausgetauscht werden muss, ist es möglich, auch höherwertige, verschleißfeste Materialien einzusetzen, was die Lebensdauer der Vorrichtung noch weiter erhöht.

Die Erfindung betrifft auch das austauschbare Oberflächenelement für eine Palette einer Etikettiermaschine nach Anspruch 9, wobei das elastische Oberflächenelement derart ausgebildet ist, dass es insbesondere werkzeuglos auf die Anlagefläche des Trägerkörpers der Palette anbringbar und austauschbar ist. Entsprechende elastische Oberflächenelemente können also auf einfache Art und Weise nachgeliefert werden und kostengünstig an bestimmte Anforderungen, wie beispielsweise unterschiedliche Härte bzw. Elastizität, angepasst werden.

Das Oberflächenelement kann aus einem Material aus mindestens einem der folgenden Materialien gebildet sein: Gummi, Schaumstoff, insbesondere Ethylen-Propylen-DienKautschuk, Silikon. Vorteilhafterweise weist das Oberflächenelement eine Shore-Härte von 4 bis 80 Shore A (DIN 53505) auf. Gemäß der Erfindung können somit unterschiedliche Oberflächenelemente zum Beispiel aus unterschiedlichen Materialien und/oder mit unterschiedlichen Härten und/oder mit unterschiedlichen Abmessungen gefertigt und an den jeweiligen Prozess, z. B. an unterschiedliche Behälter, angepasst und ausgewählt werden, ohne dass der Austausch einer gesamten Palette notwendig ist.

Ein erfindungsgemäßes Verfahren zum Aufbringen und Auswechseln eines elastischen Oberflächenelements einer Palette nach Anspruch 11 umfasst unter anderem folgende Schritte
- Bereitstellen einer Palette
- Aufbringen des elastischen flächigen Oberflächenelements auf die Anlagefläche des festen Trägerkörpers
- Andrücken des Oberflächenelements auf die Anlagefläche des festen Trägerkörpers,
- Verwenden der Palette zum Etikettieren in einer Etikettiermaschine,
- Abziehen des Oberflächenelements vom Trägerkörper bei Verschleiß oder geänderten Anforderungen an das Oberflächenelement,
- Aufbringen eines neuen Oberflächenelements auf die Anlagefläche des festen Trägerkörpers.

Das bedeutet, dass auf einfache Art und Weise, wenn ein neues Oberflächenelement notwendig ist, beispielsweise bei Verschleiß oder bei geänderten Anforderungen, insbesondere bezüglich der Härte, Elastizität, Abmessung (Fläche und oder Tiefe) das Oberflächenelement einfach ausgetauscht werden kann. Das Austauschen kann in einfacher Weise von Hand ohne Werkzeug erfolgen. So müssen nicht die gesamten Paletten demontiert und ausgetauscht werden, was, wie zuvor beschrieben, zu erheblichen Vorteilen führt.

Die Erfindung betrifft eine Etikettiermaschine mit mindestens einer, insbesondere auf einem Palettenkarussell umlaufenden angeordneten Palette.

Die Erfindung wird nachfolgend unter Bezugnahme folgender Figuren näher erläutert.
- Fig. 1: zeigt schematisch eine Draufsicht einer Etikettiermaschine gemäß der vorliegenden Erfindung.
- Fig. 2: zeigt grob schematisch in perspektivischer Darstellung ein Ausführungsbeispiel einer Palette gemäß der vorliegenden Erfindung.
- Fig. 3A: zeigt das in Fig. 2 gezeigte Ausführungsbeispiel aus einer anderen Perspektive.
- Fig. 3B: zeigt eine Vergrößerung eines Ausschnitts der Fig. 3A.
- Fig. 4: zeigt grob schematisch einen Längsschnitt durch einen Teil einer Palette, wie sie in den Fig. 2 und 3 dargestellt ist.
- Fig. 5: zeigt grob schematisch einen Längsschnitt durch ein weiteres Ausführungsbeispiel gemäß der vorliegenden Erfindung.

Figur 1 zeigt grob schematisch eine Etikettiermaschine mit einer Transporteinrichtung 14, entlang derer die zu etikettierenden Behälter 13 oder Gebinde auf einer Vielzahl drehbar gelagerten Halterungen (nicht dargestellt) transportiert werden. Die Etikettiermaschine weist ferner ein Palettenkarussell 15 auf mit mehreren umlaufenden Paletten 1. Die Paletten können beispielsweise auch schwenkbar um ihre jeweils eigene, exzentrisch gelagerte Schwenksachse gelagert sein. Die Paletten 1 weisen auf ihrer nach außen weisenden Seite eine Anlagefläche 12 auf, welche groß genug ausgebildet sein kann, dass sie eine Vielzahl unterschiedlicher Etikettenformate akkomodieren kann.

Wie aus Fig. 1 hervorgeht, wird die zunächst unbeladene Palette 1 während ihres Umlaufs um die Drehachse A des Palettenkarussells 15 an einem an der Peripherie des Palettenkarussells angeordneten Etikettenspeichers 17 vorbei geführt, wo die Palette ein Etikett aufnehmen kann. Ist die Palette als Vakuumpalette ausgebildet, kann die Übernahme auch ohne vorausgehende Beleimung stattfinden. In Transportrichtung nach dem Etikettiermagazin 17 ist eine Einrichtung zum Aufbringen von Leim vorgesehen, beispielsweise in Form eines Leimjets. Die beleimten Etiketten können dann unmittelbar von den Paletten auf die an einer Etikettierposition 20 vorgeführten Behälter 13 aufgesetzt und durch Drehbewegung des Karussells 15 mit den Paletten auf die Behälter abgewickelt werden.

Im Nachlauf zur Etikettierposition 20 kann eine weitere statische Palette 1 vorgesehen sein, um das auf dem Behälter 13 aufgesetzte Etikett 18 vollständig aufzubringen und anzudrücken. Die mit dem Etikett 18 versehenen Behälter 13 können anschließend an eine nachfolgende Behandlungsstation übergeben werden, wobei beispielsweise auch noch eine weitere Andrückeinheit 21 im Nachlauf an die Etikettiermaschine vorgesehen sein kann.

Die Paletten 1 zum Aufbringen der Etiketten 18 sind gemäß einem bevorzugten Ausführungsbeispiel, wie in den Fig. 2 bis 5 dargestellt, ausgebildet.

Fig. 2 zeigt eine perspektivische Darstellung einer Palette gemäß der vorliegenden Erfindung, wie sie beispielsweise an dem Palettenkarussell 15 der Fig. 1, angeordnet sind. Die Palette 1 weist dabei einen festen Trägerkörper 2 auf, der zum Beispiel um die Achse B drehbar gelagert sein kann. Der Trägerkörper 2 weist an seiner nach außen gewandten Seite, d. h., der den Behältern 13 zugewandten Seite eine Anlagefläche 12 auf. Diese Fläche ist groß genug ausgebildet, um an eine Vielzahl unterschiedlicher Etikettenformate angepasst zu werden. Die Anlagefläche liegt beispielsweise in einem Bereich von 4. bis 400 cm². Die Anlagefläche 12 ist vorzugsweise gekrümmt, derart, dass die Etiketten sanft auf die Behälter 13 abgerollt werden können. Das Material der festen Trägerkörper ist beispielsweise mindestens ein Material aus der folgenden Gruppe: Aluminium, Kunststoff, insbesondere faserverstärktem Kunststoff, Polyamid, Acrylbutadienstyrol, Edelstahl, Titan, Magnesium.

Die Palette 1 umfasst weiter ein elastisches Oberflächenelement 3, wie insbesondere aus Fig. 2 hervorgeht, das insbesondere werkzeuglos auf den Trägerkörper 2 aufgebracht werden kann. Das elastische Oberflächenelement ist beispielsweise aus Gummi, Schwamm oder Silikon gebildet. In diesem Ausführungsbeispiel entspricht die Fläche des Oberflächenelements 3 im Wesentlichen der Anlagefläche 12 des Trägerkörpers 2. Bei kleineren Etiketten kann jedoch die dem Trägerkörper 3 zugewandte Fläche des Oberflächenelements 3 auch kleiner ausgebildet sein. Der Trägerkörper 2 weist eine erste Verbindungseinrichtung 4 auf (siehe beispielsweise Fig. 3 und 4) mit einer ersten Oberflächenkontur. Das Oberflächenelement 3 weist eine zweite Verbindungseinrichtung 5 mit einer zweiten Oberflächenkontur auf, wobei die jeweiligen Oberflächenkonturen derart ausgebildet sind, dass sie, wenn sie aufeinander gedrückt werden, ineinander eingreifen, wodurch das elastische Oberflächenelement 3 am Trägerkörper 2 befestigt ist. Da der Trägerkörper 2 aus einem festen Material gebildet ist, kann die Oberflächenkontur einfach durch generative Fertigung oder Spritzguss hergestellt werden. Bei den in den Fig. 2 bis 5 gezeigten Ausführungsbeispielen weist die Verbindungseinrichtung 4 des Trägerkörpers 2 mehrere gleichmäßig über die Anlagefläche 12 verteilte Vorsprünge 6 auf (siehe z. B. Fig. 3B). Das elastische Oberflächenelement weist eine Oberflächenkontur auf, die mehrere gleichmäßig verteilte Öffnungen 7 aufweist, wobei im zusammengesetzten Zustand die Vorsprünge 6 in den Öffnungen 7 zu liegen kommen.

Die Tiefe d des Trägerkörpers liegt in einem Bereich von 3. bis 50 mm. Die Tiefe p des elastischen Oberflächenelements 3 liegt in einem Bereich von 3 bis 50 mm.

Gemäß einem bevorzugten Ausführungsbeispiel weisen die Vorsprünge 6 eine Geometrie mit Widerhakeneffekt auf. In diesem Ausführungsbeispiel ist beispielsweise der von der Anlagefläche 12 abgewandte Bereich des Vorsprungs 6 konisch ausgebildet, d. h., dass hier der von der Anlagefläche 12 abgewandte Bereich einen kleineren Durchmesser aufweist als der der Anlagefläche 12 zugewandte Bereich des Konus. Dieser erste Bereich 8a des Vorsprungs 6 weist am Ende des Konus einen größeren Durchmesser auf als der daran angrenzende Abschnitt 8b des Vorsprungs 6 (siehe Fig. 3B und 4). Allgemein gilt, dass der Durchmesser der Öffnung 7 zumindest stellenweise kleiner ist als der größte Durchmesser des Vorsprungs 6, der in der Öffnung zu liegen kommt.

In diesem Ausführungsbeispiel kann durch den konischen Endbereich des Vorsprungs 6 der Vorsprung leicht in die Öffnung 7 eingeführt werden. Dadurch, dass das Material des elastischen Oberflächenelements 3 elastisch ist, legt sich das Material um die Außenkontur des Vorsprungs, derart an, dass das Oberflächenelement 3 sicher am Trägerkörper 2 befestigt ist. Die Verbindungseinrichtung an dem Oberflächenelement 3, insbesondere die Öffnungen 7, sind derart angeordnet, dass sie mit den entsprechenden Einrichtungen auf der Anlagefläche 12 des Trägerkörpers 2 zusammenwirken können und somit das Oberflächenelement 3 auf einfache Art und Weise einfach auf den Trägerkörper 2 aufgedrückt werden kann.

Das Oberflächenelement 3 kann dabei an jeweiligen Prozess angepasst werden und eine entsprechende Größe (Fläche), Tiefe p sowie eine entsprechende Härte (z. B. Shore-Härte in einem Bereich von 4 bis 80) aufweisen. Das elastische Oberflächenelement 3 dient auch als austauschbares Verschleißelement. Ist das Oberflächenelement 3 verschlissen, oder wird der Prozess auf andere Behälter umgestellt, kann das Oberflächenelement 3 auf einfache Art und Weise zum Beispiel werkzeuglos von dem Trägerkörper 2 entfernt werden, ohne dass die gesamte Palette 1 ausgetauscht werden muss. Gemäß der vorliegenden Erfindung kann das Oberflächenelement 3 ausschließlich von Hand oder mit einem Hilfsmittel, wie beispielsweise einer Zange, entfernt werden, indem eine Kraft, die von der Anlagefläche 12 des Trägerkörpers 2 weg weist, ausgeübt wird. So kann ein Bediener beispielsweise das Oberflächenelement 3 in einem Eck- oder Randbereich greifen und auf einfache Art und Weise von dem Trägerkörper 2 abziehen.

Dabei werden die Vorsprünge 6 des Trägerkörpers 2 aus den Öffnungen 7 herausgezogen. Da das Oberflächenelement 3 elastisch ausgebildet ist, kann das Oberflächenelement über die Widerhakengeometrie der Vorsprünge vom Trägerkörper 2 weggezogen werden, weil das den Vorsprung 6 umgebende Material nachgibt und zurückweicht. Fig. 4 zeigt einen Ausschnitt eines Längsschnitts durch eine Palette gemäß einer Standardausführung.

Fig. 5 zeigt ein weiteres Ausführungsbeispiel gemäß der vorliegenden Erfindung, das im Wesentlichen dem vorhergehenden Ausführungsbeispiel entspricht, wobei hier jedoch Kanäle 9 in den Vorsprüngen 6 ausgebildet sind, die in die Öffnungen 7 des Oberflächenelements 3 münden, derart, dass über die Öffnungen 7 ein Gas, insbesondere Luft, nach außen ausgestoßen oder von außen ansaugt werden kann. Dazu verfügt die Palette über eine Leitungseinrichtung 11, über die beispielsweise Luft in die Öffnungen 9 eingeblasen oder ansaugt werden kann. Somit kann ein aktiver Greifer für die Etiketten realisiert werden.

Die Oberflächenelemente 3 können als Verbrauchsmaterialien nachgeliefert werden und an unterschiedliche Bedingungen angepasst werden. Somit kann ein System realisiert werden, das für einen Trägerkörpertyp verschiedene Oberflächenelemente 3 zur Verfügung stellt, wobei sich die Oberflächenelemente 3 in Material, Härte, Elastizität, Größe der Fläche und Tiefe p unterscheiden können.

Bei dem erfindungsgemäßen Verfahren wird zu Beginn für einen Prozess ein bestimmtes Oberflächenelement 3 ausgesucht. Dabei kann das Oberflächenelement 3 in einfacher Weise auf die Anlagefläche 12 des Trägerkörpers 2 aufgedrückt werden, derart, dass die Oberflächenkonturen der ersten und zweiten Verbindungseinrichtung 4, 5 so ineinander greifen, dass das Oberflächenelement 3 fest an dem Trägerkörper 2 anliegt. Insbesondere werden dabei die Vorsprünge 6 in die Öffnungen 7 eingeführt und beispielsweise durch einen Widerhakeneffekt gehalten. Die Paletten 1 können dann, wie im Zusammenhang mit Fig. 1 näher erläutert wurde, in Betrieb genommen werden.

Mit der Zeit verschleißen die Oberflächenelemente 3 und müssen ausgetauscht werden. Ein anderer Grund, die Oberflächenelemente 3 auszutauschen, ist beispielsweise das Umstellen des Prozesses auf andere Etiketten oder andere Behälter. Das Oberflächenelement 3 kann dann auf einfache Art und Weise vom Bediener von dem Trägerkörper 2, wie zuvor beschrieben, abgezogen werden, wobei sich dann entsprechend diesem Ausführungsbeispiel die Vorsprünge aus den Öffnungen heraus bewegen. Der Bediener nimmt dann ein neues Oberflächenelement und kann dieses zum Beispiel werkzeuglos am Trägerkörper 2 durch Aufdrücken befestigen. Die Öffnungen bzw. Bohrungen im elastischen Oberflächenelement können sehr einfach, beispielsweise durch Wasserstrahlschneiden, hergestellt werden. Der Werkstoff für das Oberflächenelement 3 weist beispielsweise eine Stauchhärte von 0,5 kPa bis 60 kPa (EN ISO 3386-1).

Die vorliegende Erfindung eines festen Trägerkörpers mit einem insbesondere werkzeuglos austauschbaren elastischen Oberflächenelement wurde zuvor im Zusammenhang mit den beispielsweise auf dem Palettenkarussell angeordneten Paletten (Fig. 1) näher beschrieben. Das erfindungsgemäße Konzept eignet sich jedoch auch für eine dem Palettenkarussell nachgeordnete feststehende Palette 1.

## Patentansprüche

1. Palette (1) für eine Etikettiermaschine (10) mit einem festen Trägerkörper (2), auf dessen Anlagefläche (12) ein elastisches Oberflächenelement (3) anbringbar ist, **wobei**
die Anlagefläche (12) zu dem zu palettierenden Behälter gewandt ist und über diese eine Kraft zum Übertragen des Etiketts ausgeübt wird,
die Palette (1) derart ausgebildet ist, dass das elastische Oberflächenelement (3) austauschbar ist, wobei der Trägerkörper (2) eine erste Verbindungseinrichtung (4) mit einer ersten Oberflächenkontur aufweist, und
das Oberflächenelement (3) eine zweite Verbindungseinrichtung (5) mit einer zweiten Oberflächenkontur aufweist wobei
die Oberflächenkonturen derart ausgebildet sind, dass sie, wenn sie aufeinander gedrückt werden, ineinander eingreifen, wodurch das Oberflächenelement (3) am Trägerkörper befestigt ist, und wobei die erste Verbindungseinrichtung (4) eine Vielzahl von Vorsprüngen (6) aufweist, und die zweite Verbindungseinrichtung (5) eine Vielzahl von entsprechenden Öffnungen (7) aufweist, wobei in verbundenem Zustand die Vorsprünge (6) in den Öffnungen (7) liegen.

2. Palette (1) nach Anspruch 1, **dadurch gekennzeichnet, dass** die erste und zweite Verbindungseinrichtung (4, 5) im verbundenen Zustand durch Aufwenden einer Kraft auseinander gezogen werden können.

3. Palette (1) nach mindestens Anspruch 1, **dadurch gekennzeichnet**, die Vorsprünge zumindest in einem Bereich einen Durchmesser aufweisen, der größer als der Durchmesser der jeweiligen Öffnung im elastischen Oberflächenelement (3) ist und/oder die Vorsprünge (6) eine Geometrie (8) mit Widerhakeneffekt aufweisen.

4. Palette (1) nach mindestens einem der Ansprüche1, **dadurch gekennzeichnet, dass** die Vorsprünge (6) einen ersten Bereich (8a) aufweisen, der einen größeren Durchmesser (d) aufweist als ein in Richtung Anlagefläche (12) betrachtet darunter liegender zweiter Bereich (8b).

5. Palette (1) nach Anspruch 4, **dadurch gekennzeichnet, dass** der erste Bereich (8a) eine konische Außenkontur aufweist, wobei der Durchmesser nach außen, von der Anlagefläche (12) weg abnimmt.

6. Palette (1) nach mindestens einem der Ansprüche 1 bis 5, **dadurch gekennzeichnet, dass** sich Kanäle (9) durch die Vorsprünge (6) hindurch erstrecken.

7. Palette (1) nach mindestens Anspruch 6, **dadurch gekennzeichnet, dass** in verbundenem Zustand der Palette (1) mit dem elastischen Oberflächenelement (3) die Kanäle (9) in die Öffnungen (7) münden können, wobei die Palette (1) eine Leitungseinrichtung (11) umfasst, die mit den Kanälen (9) derart verbunden ist, dass Gas, insbesondere Luft über die Öffnungen (7) durch die Kanäle (9) abgesaugt oder abgeblasen werden kann.

8. Palette (1) nach mindestens einem der Ansprüche 1 bis 7, **dadurch gekennzeichnet, dass** der Trägerkörper (2) aus mindestens einem der folgenden Materialien gefertigt ist: Kunststoff, insbesondere faserverstärktem Kunststoff, Polyamid, Acrylbutadienstyrol oder Metall, insbesondere Aluminium, Edelstahl, Titan, Magnesium.

9. Oberflächenelement (3) für eine Palette (1) einer Etikettiermaschine nach mindestens einem der Ansprüche 1 bis 8, wobei das elastische Oberflächenelement (3) derart ausgebildet ist, dass es an einer Anlagefläche (12) des Trägerkörpers (2) austauschbar ist, **wobei**
der Trägerkörper (2) eine erste Verbindungseinrichtung (4) mit einer ersten Oberflächenkontur aufweist, und das Oberflächenelement (3) eine zweite Verbindungseinrichtung (5) mit einer zweiten Oberflächenkontur aufweist, **dadurch gekennzeichnet, dass** die Oberflächenkonturen derart ausgebildet sind, dass sie, wenn sie aufeinander gedrückt werden, ineinander eingreifen, wodurch das Oberflächenelement (3) am Trägerkörper befestigt ist und wobei die erste Verbindungseinrichtung (4) eine Vielzahl von Vorsprüngen (6) aufweist, und die zweite Verbindungseinrichtung (5) eine Vielzahl von entsprechenden Öffnungen (7) aufweist, wobei in verbundenem Zustand die Vorsprünge (6) in den Öffnungen (7) liegen und wobei
sich Öffnungen (7) kanalartig durch das elastische Oberflächenelement (3) hindurch erstrecken.

10. Oberflächenelement (3) für eine Palette einer Etikettiermaschine nach Anspruch 9,, **dadurch gekennzeichnet, dass** das Oberflächenelement aus mindestens einem der folgenden Materialien gebildet ist: Gummi, Schaumstoff, Silikon und insbesondere eine Shore-Härte von 4 bis 80 aufweist.

11. Verfahren zum Aufbringen und Auswechseln eines Oberflächenelements (3) auf einen Trägerkörper (2) einer Palette (1) nach mindestens einem der Ansprüche 1 bis 8 mit folgenden Schritten:
- Bereitstellen einer Palette (1),
- Aufbringen eines flächigen elastischen Oberflächenelements (3) auf die Anlagefläche (12) des festen Trägerkörpers (2),
- Andrücken des elastischen Oberflächenelements (3) auf die Anlagefläche (12) des festen Trägerkörpers (2), wobei die Anlagefläche (12) zu dem zu palettierenden Behälter gewandt ist und über die eine Kraft zum Übertragen des Etiketts ausgeübt wird.
- Verwenden der Palette (1) zu etikettieren in einer Etikettiermaschine (10)
- Abziehen des Oberflächenelements (3) vom Trägerkörper (2) bei Verschleiß oder geänderten Anforderungen an das Oberflächenelement (3),
- Aufbringen eines neuen Oberflächenelements (3) auf die Anlagefläche (12) des Trägerkörpers (2), **wobei**
der Trägerkörper (2) eine erste Verbindungseinrichtung (4) mit einer ersten Oberflächenkontur aufweist, und das Oberflächenelement (3) eine zweite Verbindungseinrichtung (5) mit einer zweiten Oberflächenkontur aufweist, wobei die Oberflächenkonturen derart ausgebildet sind, dass sie, wenn sie aufeinander gedrückt werden, ineinander eingreifen, wodurch das Oberflächenelement (3) am Trägerkörper befestigt ist, und die erste Verbindungseinrichtung (4) eine Vielzahl von Vorsprüngen (6) aufweist, und die zweite Verbindungseinrichtung (5) eine Vielzahl von entsprechenden Öffnungen (7) aufweist, wobei in verbundenem Zustand die Vorsprünge (6) in den Öffnungen (7) liegen.

12. Verfahren nach Anspruch 11, **dadurch gekennzeichnet, dass** das Oberflächenelement manuell, insbesondere durch Fingerkraft von dem Trägerkörper (2) abgezogen wird.

13. Etikettiermaschine mit mehreren, insbesondere auf einem Palettenkarussell umlaufend angeordneten Paletten (1) mit darauf angeordneten elastischen Oberflächenelementen (3) nach mindestens einem der Ansprüche 1 bis 8.

## Claims

1. A carrier (1) for a labelling machine (10) with a fixed support body (2), to the contact surface (12) of which an elastic surface element (3) can be attached, **wherein**
the contact surface (12) is facing the container to be palletised and is exerting a force for transferring the label over the same,
the carrier (1) is formed in such a manner that the elastic surface element (3) can be exchanged, wherein the support body (2) includes a first connecting means (4) having a first surface contour, and
the surface element (3) includes a second connecting means (5) having a second surface contour, wherein
the surface contours are formed in such a way that, when pressed together, they engage with each other, whereby the surface element (3) is fixed to the support body, and wherein the first connecting means (4) includes a plurality of projections (6), and the second connecting means (5) includes a plurality of corresponding openings (7), wherein, in the connected state, the projections (6) are located within the openings (7).

2. The carrier (1) according to claim 1, **characterised in that** in the connected state the first and the second connecting means (4, 5) can be pulled apart by applying a force.

3. The carrier (1) according to at least claim 1, **characterised in that** the projections, at least in one region, have a diameter which is larger than the diameter of the respective opening in the elastic surface element (3) and/or the projections (6) have a geometry (8) with a barbed hook effect.

4. The carrier (1) according to at least claim 1, **characterised in that** the projections (6) include a first region (8a) which has a larger diameter (d) than a second region (8b) located below it as viewed in the direction of the contact surface (12).

5. The carrier (1) according to claim 4, **characterised in that** the first region (8a) includes a conical outer contour, wherein the diameter decreases outwardly away from the contact surface (12).

6. The carrier (1) according to at least any of claims 1 to 5, **characterised in that** channels (9) extend through the projections (6).

7. The carrier (1) according to at least claim 6, **characterised in that**, in a connected state of the carrier (1) to the elastic surface element (3), the channels (9) may lead into the openings (7), wherein the carrier (1) comprises a leading means (11) which is connected to the channels (9) in such a way that gas, in particular air, can be sucked or blown off over the openings (7) through the channels (9).

8. The carrier (1) according to at least any of claims 1 to 7, **characterised in that** the support body (2) is made of at least one of the following materials: plastic, in particular fibre-reinforced plastic, polyamide, acrylic butadiene styrene, or metal, in particular aluminium, stainless steel, titanium, magnesium.

9. A surface element (3) for a carrier (1) of a labelling machine according to at least any of claims 1 to 8, wherein the elastic surface element (3) is formed in such a manner that it can be exchanged on a contact surface (12) of the support body (2), **wherein**
the support body (2) includes a first connecting means (4) having a first surface contour, and the surface element (3) includes a second connecting means (5) having a second surface contour, **characterised in that** the surface contours are formed in such way that, when pressed together, they engage with each other, whereby the surface element (3) is fixed to the support body, and wherein the first connecting means (4) includes a plurality of projections (6), and the second connecting means (5) includes a plurality of corresponding openings (7), wherein, in the connected state, the projections (6) are located within the openings (7) and wherein openings (7) extend through the elastic surface element (3) in a channel-like manner.

10. The surface element (3) for a carrier of a labelling machine according to claim 9, **characterised in that** the surface element is formed of at least one of the following materials: rubber, foam, silicone, and particularly includes a Shore hardness of 4 to 80.

11. A method for applying and replacing a surface element (3) on a support body (2) of a carrier (1) according to at least any of claims 1 to 8, comprising the following steps:
- providing a carrier (1),
- applying a planar elastic surface element (3) to the contact surface (12) of the fixed support body (2),
- pressing the elastic surface element (3) onto the contact surface (12) of the fixed support body (2), wherein the contact surface (12) is facing the container to be palletised and over which a force is exerted for transferring the label,
- using the carrier (1) for labelling in a labelling machine (10)
- pulling off the surface element (3) from the support body (2) when the surface element (3) is worn or the requirements have changed,
- applying a new surface element (3) onto the contact surface (12) of the support body (2), **wherein**
the support body (2) includes a first connecting means (4) having a first surface contour, and the surface element (3) includes a second connecting means (5) having a second surface contour, wherein the surface contours are formed in such way that, when pressed together, they engage with each other, whereby the surface element (3) is fixed to the support body, and the first connecting means (4) includes a plurality of projections (6), and the second connecting means (5) includes a plurality of corresponding openings (7), wherein, in the connected state, the projections (6) are located within the openings (7).

12. The method according to claim 11, **characterised in that** the surface element is pulled off from the support body (2) manually, in particular by finger force.

13. A labelling machine with a plurality of circumferentially arranged carriers (1), in particular on a carrier carousel, having elastic surface elements (3) according to at least any of claims 1 to 8 arranged thereon.

## Revendications

1. Palette (1) pour une machine d'étiquetage (10) avec un corps de support fixe (2) sur la surface d'appui (12) duquel un élément de surface élastique (3) peut être appliqué, dans laquelle
la surface d'appui (12) est tournée vers le contenant à palettiser et une force de transfert de l'étiquette y est appliquée,
la palette (1) est conçue de telle sorte que l'élément de surface élastique (3) est interchangeable, le corps de support (2) présentant un premier dispositif de connexion (4) avec un premier contour de surface, et
l'élément de surface (3) présente un second dispositif de connexion (5) avec un second contour de surface, dans lequel
les contours de surface sont réalisés de telle sorte que, lorsqu'ils sont pressés l'un contre l'autre, ils viennent en prise l'un avec l'autre, moyennant quoi l'élément de surface (3) est fixé au corps de support, et le premier dispositif de connexion (4) présentant une pluralité de saillies (6), et le second dispositif de connexion (5) présentant une pluralité d'ouvertures correspondantes (7), dans laquelle à l'état connecté, les saillies (6) se trouvent dans les ouvertures (7).

2. Palette (1) selon la revendication 1, **caractérisée en ce que** les premier et second dispositifs de connexion (4, 5) à l'état connecté peuvent être séparés en appliquant une force.

3. Palette (1) selon au moins la revendication 1, **caractérisée en ce que** les saillies présentent au moins dans une zone un diamètre qui est supérieur au diamètre de l'ouverture respective dans l'élément de surface élastique (3) et/ou **en ce que** les saillies (6) présentent une géométrie (8) à effet de barbe.

4. Palette (1) selon au moins l'une quelconque des revendications 1, **caractérisée en ce que** les saillies (6) présentent une première zone (8a) qui présente un diamètre (d) plus grand qu'une seconde zone (8b) située en dessous, considérée dans la direction de la surface d'appui (12).

5. Palette (1) selon la revendication 4, **caractérisée en ce que** la première zone (8a) présente un contour extérieur conique, le diamètre diminuant vers l'extérieur, à l'écart de la surface d'appui (12).

6. Palette (1) selon au moins l'une quelconque des revendications 1 à 5, **caractérisée en ce que** des canaux (9) s'étendent à travers les saillies (6).

7. Palette (1) selon au moins la revendication 6, **caractérisée en ce que** dans l'état de la palette (1) connectée à l'élément de surface élastique (3), les canaux (9) peuvent déboucher dans les ouvertures (7), la palette (1) comprenant un dispositif de conduite (11) qui est connecté aux canaux (9) de telle sorte que du gaz, en particulier de l'air, peut être aspiré ou évacué par les canaux (9) via les ouvertures (7).

8. Palette (1) selon au moins l'une quelconque des revendications 1 à 7, **caractérisée en ce que** le corps de support (2) est réalisé à partir d'au moins l'un des matériaux suivants . plastique, en particulier plastique renforcé de fibres, polyamide, butadiène-styrène acrylique ou métal, en particulier aluminium, acier inoxydable, titane, magnésium.

9. Élément de surface (3) pour une palette (1) d'une machine d'étiquetage selon au moins l'une quelconque des revendications 1 à 8, dans lequel l'élément de surface élastique (3) est conçu pour être interchangeable sur une surface d'appui (12) du corps de support (2), dans lequel
le corps de support (2) présente un premier dispositif de connexion (4) présentant un premier contour de surface, et l'élément de surface (3) présente un second dispositif de connexion (5) présentant un second contour de surface, **caractérisé en ce que** les contours de surface sont conçus de telle sorte que lorsqu'ils sont pressés l'un contre l'autre, ils viennent en prise l'un avec l'autre, moyennant quoi l'élément de surface (3) est fixé au corps de support, et le premier dispositif de connexion (4) présente une pluralité de saillies (6), et le second dispositif de connexion (5) présente une pluralité d'ouvertures (7) correspondantes, dans lequel, à l'état connecté, les saillies (6) se trouvent dans les ouvertures (7) et dans lequel
des ouvertures (7) s'étendent à la manière d'un canal à travers l'élément de surface élastique (3).

10. Élément de surface (3) pour une palette d'une machine d'étiquetage selon la revendication 9, **caractérisé en ce que** l'élément de surface est formé d'au moins l'un des matériaux suivants : caoutchouc, mousse, silicone, et présente en particulier une dureté Shore de 4 à 80.

11. Procédé d'application et de remplacement d'un élément de surface (3) sur un corps de support (2) d'une palette (1) selon au moins l'une quelconque des revendications 1 à 8, comprenant les étapes suivantes consistant à :
- fournir une palette (1),
- appliquer un élément de surface élastique plat (3) sur la surface d'appui (12) du corps de support fixe (2),
- presser l'élément de surface élastique (3) sur la surface d'appui (12) du corps de support fixe (2), la surface d'appui (12) étant tournée vers le contenant à palettiser et une force de transfert de l'étiquette étant exercée via celle-ci,
- utiliser la palette (1) à étiqueter dans une machine d'étiquetage (10)
- retirer l'élément de surface (3) à partir du corps de support (2) en cas d'usure ou de modification des exigences de l'élément de surface (3),
- appliquer un nouvel élément de surface (3) sur la surface d'appui (12) du corps de support (2), dans lequel
le corps de support (2) présente un premier dispositif de connexion (4) présentant un premier contour de surface, et l'élément de surface (3) présente un second dispositif de connexion (5) présentant un second contour de surface, dans lequel les contours de surface sont conçus de telle sorte que lorsqu'ils sont pressés l'un contre l'autre, ils viennent en prise l'un avec l'autre, moyennant quoi l'élément de surface (3) est fixé au corps de support, et le premier dispositif de connexion (4) présente une pluralité de saillies (6), et le second dispositif de connexion (5) présente une pluralité d'ouvertures (7) correspondantes, dans lequel, à l'état connecté, les saillies (6) se trouvent dans les ouvertures (7).

12. Procédé selon la revendication 11, **caractérisé en ce que** l'élément de surface est retiré du corps de support (2) manuellement, en particulier à la force d'un doigt.

13. Machine d'étiquetage avec plusieurs palettes (1) agencées de manière mobile, en particulier sur un carrousel de palettes, avec des éléments de surface élastiques (3) agencés sur celles-ci selon au moins l'une quelconque des revendications 1 à 8.
